# FASCICULE DE BREVET EUROPEEN

(11) **EP 1 751 827 B1**
(45) Date de publication et mention de la délivrance du brevet: **12.09.2007**
(21) Numéro de dépôt: 05773028.5
(22) Date de dépôt: 31.05.2005
(51) Int. Cl.: H01R 4/24

(54) **ACCESSOIRE DE DENUDAGE D'UN CONDUCTEUR ELECTRIQUE ISOLE ET BORNE DE CONNEXION AUTO-DENUDANTE COMPRENANT UN TEL ACCESSOIRE**
WERKZEUG ZUM ABLÖSEN EINES ISOLIERTEN ELEKTRISCHEN LEITERS UND SELBSTABLÖSENDES ENDGERÄT MIT DIESEM WERKZEUG
TOOL FOR STRIPPING INSULATED ELECTRIC CONDUCTOR AND A SELF-STRIPPING TERMINAL COMPRISING SAID TOOL

(30) Priorité: 03.06.2004 FR 0405991
(43) Date de publication de la demande: 14.02.2007
(73) Titulaire: LEGRAND FRANCE, 87000 Limoges (FR); LEGRAND SNC, 87000 Limoges (FR)
(72) Inventeur: DACCORD, Marcel, F-87920 Condat sur Vienne (FR); GUIBERT, Jean-Sébastien, F-87100 Limoges (FR); MONDARY, Philippe, F-87700 Saint Priest-sous-Aixe (FR)
(74) Mandataire: Orsini, Fabienne
(86) Numéro de dépôt international: PCT/FR2005/001325
(87) Numéro de publication internationale: WO 2006/000681

(56) Documents cités:
- EP-A- 0 841 716
- DE-A1- 19 635 872
- DE-C1- 4 403 507
- US-A- 3 861 772
- US-A- 4 049 334
- US-A- 4 752 237
- US-A- 5 118 305

## Description

### DOMAINE TECHNIQUE AUQUEL SE RAPPORTE L'INVENTION

La présente invention concerne de manière générale les connecteurs auto-dénudants.

Elle concerne plus particulièrement un accessoire de dénudage d'au moins un conducteur électrique isolé à âme conductrice et gaine isolante comprenant, d'une part, des moyens de découpage de la gaine isolante sur une certaine longueur selon une direction sensiblement parallèle à l'axe dudit conducteur, et, d'autre part, des moyens de séparation et d'évacuation à l'extérieur dudit accessoire de ladite gaine isolante découpée de chaque conducteur électrique.

L'invention trouve une application particulièrement avantageuse dans l'équipement d'une borne de connexion dite auto-dénudante, qu'il s'agisse d'une borne de connexion destinée à intervenir isolément, par exemple pour le raccordement d'un conducteur électrique à un autre, ou qu'il s'agissent d'une borne de connexion qui, faisant partie intégrante du boîtier d'un quelconque appareillage électrique, ou dûment rapportée sur ce boîtier, est destinée au raccordement, à cet appareillage, d'un des conducteurs électriques nécessaires à sa desserte.

### ARRIERE-PLAN TECHNOLOGIQUE

Les moyens pour dénuder un conducteur électrique dans les bornes de connexion auto-dénudantes déjà connues, sont des moyens d'arrachement, de perçage ou de découpage de la gaine isolante du conducteur électrique, suivant une direction sensiblement perpendiculaire ou parallèle à l'axe dudit conducteur.

Il peut s'agir d'une fente dont le fond forme un logement de réception de l'âme conductrice du conducteur et pourvue de lèvres coupantes s'étendant perpendiculairement à l'axe dudit conducteur. Cette fente est solidaire d'un couvercle apte à venir fermer un logement de réception. Le conducteur électrique est logé en partie dans ledit logement de réception, puis le couvercle est rabattu sur celui-ci de sorte que la fente enfourche ledit conducteur électrique. Le conducteur électrique s'introduit alors dans la fente, suivant une direction d'introduction parallèle auxdites lèvres coupantes, et celles-ci coupent et déplacent localement la gaine isolante dudit conducteur selon une direction perpendiculaire à l'axe de ce dernier, de sorte qu'une partie de son âme conductrice se loge dans le fond de ladite fente et réalise le contact électrique avec la borne.

Il peut s'agir d'une pointe métallique qui vient percer la gaine isolante du conducteur électrique placé dans un logement de réception, le perçage s'effectuant suivant une direction perpendiculaire à l'axe dudit conducteur, de façon à venir au contact de l'âme conductrice dudit conducteur pour réaliser le raccordement électrique.

L'inconvénient principal des moyens de déplacement d'isolant ou de perçage précités réside dans le fait qu'ils ne permettent pas de réaliser une séparation franche de la gaine isolante par rapport à l'âme conductrice du conducteur électrique, et il peut alors subsister, après dénudage du conducteur électrique introduit dans une borne de connexion équipée de tels moyens de dénudage, un ou plusieurs copeau(x) de gaine isolante entre l'âme conductrice dudit conducteur et la partie métallique de raccordement électrique de ladite borne, les copeaux entraînant un mauvais contact électrique entre le conducteur et ladite borne de connexion.

Au surplus, la mise en place et le dénudage du conducteur électrique dans les bornes de connexion précitées, nécessitent deux gestes distincts de l'installateur, ce qui est relativement complexe et peut prendre un temps non négligeable.

Enfin, il peut s'agir, comme cela est décrit dans le document DE 196 35 872, de couteaux qui s'étendent dans une ouverture d'introduction du conducteur électrique dans la borne électrique, selon la direction d'introduction dudit conducteur de sorte que lesdits couteaux sont aptes à découper la gaine isolante du conducteur selon une direction sensiblement parallèle à l'axe dudit conducteur. En outre, dans la borne de connexion décrite dans le document DE 196 35 872, il est prévu, en aval de ladite ouverture d'introduction équipée desdits couteaux, deux conduits divergents dont une paroi oblique permet l'évacuation vers l'extérieur de la gaine isolante. En aval de ces conduits d'évacuation, il est prévu enfin le logement de réception de l'âme conductrice dénudée où est établie la connexion électrique avec l'élément de contact métallique de la borne. L'axe de ce logement de réception est centré sur l'axe de l'ouverture d'introduction.

Une telle borne de connexion auto-dénudante présente cependant plusieurs inconvénients.

Cette borne est constituée de plusieurs pièces assemblées. Elle comprend une première pièce percée d'un conduit cylindrique de révolution formant l'ouverture d'introduction du conducteur électrique isolé dans laquelle s'étendent lesdits couteaux et débouchant sur une sortie tronconique dont la paroi oblique forme une des parois obliques de chaque conduit d'évacuation. Elle comprend en outre une deuxième pièce pourvue d'une embouchure tronconique dont la paroi oblique forme l'autre des parois obliques de chaque conduit d'évacuation, suivi d'un conduit cylindrique formant le logement de réception de l'âme conductrice dénudée du conducteur électrique. Ainsi, il est nécessaire que ces première et deuxième pièces soient parfaitement alignées pour que l'opération de dénudage soit réalisée correctement ce qui implique une réalisation complexe de ladite borne.

En particulier, s'il n'y a pas une coaxialité parfaite entre les deux pièces précitées de la borne, il peut arriver que la portion de gaine isolante découpée du conducteur électrique inséré dans ladite borne ne soit pas évacuée correctement par les conduits d'évacuation mais qu'elle s'introduise dans le logement de réception de l'âme conductrice en provoquant un défaut de contact électrique entre le conducteur électrique et l'organe métallique de contact de la borne.

En outre, dans cette borne, les couteaux sont fixés rigidement au corps de la borne. Ainsi la position des couteaux est donc immuable et lesdits couteaux ne peuvent pas absorber les tolérances dimensionnelles de la gaine isolante et/ou de l'âme conductrice du conducteur électrique à connecter.

### OBJET DE L'INVENTION

Afin de remédier aux inconvénients précités la présente invention propose un nouvel accessoire de dénudage tel que définit en introduction, caractérisé en ce que les moyens de découpage et les moyens de séparation et d'évacuation appartiennent à la même pièce monobloc de sorte qu'il y a une continuité parfaite entre ceux-ci.

D'autres caractéristiques non limitatives et avantageuses de l'accessoire de dénudage selon l'invention sont les suivantes :
- il comprend en aval desdits moyens de séparation et d'évacuation des moyens de guidage aval de l'âme conductrice dénudée qui appartiennent à ladite pièce monobloc à laquelle appartiennent lesdits moyens de découpage et lesdits moyens de séparation et d'évacuation ;
- lesdits moyens de découpage comprennent, pour chaque conducteur électrique, au moins une lèvre coupante s'étendant sensiblement parallèlement à l'axe du conducteur électrique ;
- les moyens de découpage comportent deux lèvres coupantes disposées sensiblement en V entre lesquelles est définie une fente d'introduction du conducteur électrique ;
- lesdits moyens de séparation et d'évacuation sont agencés de sorte que la séparation et l'évacuation de la gaine isolante découpée s'effectuent de part et d'autre de l'axe dudit conducteur électrique ;
- lesdits moyens de séparation et d'évacuation comprennent, pour chaque conducteur électrique, deux rampes s'étendant globalement en oblique par rapport à la direction d'introduction de chaque conducteur électrique dans ledit accessoire, lesdites rampes étant divergentes l'une par rapport à l'autre ;
- il est constitué d'une pièce métallique mince découpée et pliée comprenant, pour chaque fente, une branche formée par une des lèvres coupantes et une des rampes s'étendant dans la continuité de ladite lèvre coupante et une autre branche formée par l'autre lèvre coupante et l'autre rampe qui s'étend dans la continuité de ladite lèvre coupante ;
- les branches de ladite pièce métallique présente une certaine élasticité de sorte que l'écartement entre les lèvres coupantes d'une fente peut varier légèrement pour s'adapter au diamètre externe du conducteur électrique isolé à dénuder ;
- il est réalisé en matière plastique moulée ;
- lesdits moyens de guidage aval comprennent un orifice circulaire dont l'axe s'étendant selon la direction d'introduction du conducteur électrique isolé dans ledit accessoire ;
- il comporte des moyens de guidage amont de chaque conducteur électrique isolé vers lesdits moyens de découpage ;
- lesdits moyens de guidage amont comprennent un conduit cylindrique centré sur la direction d'introduction du conducteur électrique isolé dans ledit accessoire ;
- lesdits moyens de guidage amont appartiennent à un capot à rapporter sur la face avant dudit accessoire ; et
- il comprend des moyens d'encliquetage adaptés à coopérer avec des moyens d'encliquetage complémentaires prévus sur la face externe d'un socle d'appareillage électrique de part et d'autre du bornier de cet appareillage.

L'invention concerne également une borne de connexion électrique qui comprend en aval d'un organe métallique de contact électrique un accessoire de dénudage selon l'invention.

### DESCRIPTION DETAILLEE D'UN EXEMPLE DE REALISATION

La description qui va suivre en regard des dessins annexés, donnés à titre d'exemples non limitatifs, fera bien comprendre en quoi consiste l'invention et comment elle peut être réalisée. Sur les dessins annexés :
- la figure 1 est une vue en perspective de derrière d'un premier mode de réalisation de l'accessoire de dénudage selon l'invention ;
- la figure 2 est une vue en perspective de face de l'accessoire de dénudage de la figure 1 ;
- la figure 3 est une vue en perspective de côté de l'accessoire de dénudage de la figure 1 ;
- la figure 4 est une vue en perspective de face d'un deuxième mode de réalisation de l'accessoire de dénudage selon l'invention ;
- la figure 5 est une vue en perspective de derrière de l'accessoire de dénudage de la figure 4 ;
- la figure 6 est une vue de face de la figure 7 ;
- la figure 7 est une vue en perspective de derrière de l'accessoire de dénudage de la figure 4 sur lequel sont rapportés lesdits moyens de guidage de la figure 6 ;
- la figure 8 est une vue en perspective de derrière des moyens de guidage des conducteurs électriques à rapporter sur l'accessoire de dénudage de la figure 4 ; et
- la figure 9 est une vue éclatée en perspective de derrière d'un appareillage électrique faisant apparaître ses bornes de connexion sur lesquelles est rapporté l'accessoire de dénudage de la figure 7.

En préliminaire, on notera que d'une figure à l'autre, les éléments identiques ou similaires des différents modes de réalisation de l'invention seront, dans la mesure du possible, référencés par les mêmes signes de référence, et ne seront pas décrits à chaque fois.

Sur les figures 1 à 5 on a représenté deux modes de réalisation d'un accessoire de dénudage 100 d'au moins un conducteur électrique isolé 10.

Il s'agit en pratique d'un conducteur électrique plutôt rigide, à âme conductrice 11 et gaine isolante 12. Bien entendu, on peut introduire dans cet accessoire de dénudage 100 tout type de conducteur électrique isolé, souple ou rigide, monobrin ou multibrin. De manière connue en soi, l'âme conductrice 11 est en matériau métallique tel que des fils de cuivre, la gaine isolante 12 est une enveloppe au matériau thermoplastique.

Comme le montre particulièrement la figure 1, le conducteur électrique 10 est de forme allongée cylindrique de révolution autour de l'axe X.

Cet accessoire de dénudage 100 peut équiper avantageusement une borne de connexion 10 dite auto-dénudante pouvant servir au raccordement du conducteur électrique isolé 10 à un autre conducteur non représenté (voir figure 1) ou pouvant faire partie intégrante d'un boîtier d'un appareillage électrique ou y être rapporté, pour permettre le raccordement de cet appareillage au conducteur électrique nécessaire à sa desserte (voir figure 9).

Comme le montrent les figures 1 à 5, l'accessoire de dénudage 100 comprend, d'une part, des moyens de découpage 110 de la gaine isolante 12 du conducteur électrique 10 sur une certaine longueur selon une direction X1 sensiblement parallèle à l'axe X dudit conducteur électrique, et, d'autre part, des moyens de séparation et d'évacuation 140, 150 à l'extérieur dudit accessoire de dénudage de ladite gaine isolante 12 découpée dudit conducteur électrique 10.

Selon une caractéristique particulièrement avantageuse de l'accessoire de dénudage 100, les moyens de découpage 110 et les moyens de séparation et d'évacuation 140, 150 de l'accessoire appartiennent à la même pièce monobloc, de sorte qu'il y a une continuité parfaire entre ceux-ci.

Comme le montrent plus particulièrement les figures 3 et 4, ici, les moyens de découpage 110 comprennent, pour chaque conducteur électrique isolé 10, deux lèvres coupantes 112, 113 disposées sensiblement en V entre lesquelles est définie une fente 111 d'introduction du conducteur électrique 10. Chaque fente 111 s'étend selon l'axe X1 d'introduction du conducteur électrique dans ledit accessoire de dénudage 100.

L'accessoire de dénudage 100 représenté sur les figures 1 à 3 comporte deux fentes 111 d'introduction de deux conducteurs électriques isolés 10 et l'accessoire de dénudage 100 représenté sur les figures 4 et 5 comporte six fentes 111 d'introduction de six conducteurs électriques isolés.

En outre, les moyens de séparation et d'évacuation 140, 150 de l'accessoire de dénudage 100 représentés sur les figures 1 à 5, sont agencés de sorte que la séparation et l'évacuation de la gaine isolante découpée de chaque conducteur électrique s'effectuent de part et d'autre de l'axe X du conducteur électrique.

Plus particulièrement, ici les moyens de séparation et d'évacuation 140, 150 comprennent, pour chaque conducteur électrique, deux rampes 140, 150 s'étendant globalement en oblique selon les axes Y1, Y2 par rapport à la direction de l'introduction X1 de chaque conducteur électrique dans la fente 111 de l'accessoire de dénudage 100, ces rampes 140, 150 étant divergentes l'une par rapport à l'autre.

On remarquera que les deux rampes 140, 150 associées à chaque fente 111 présentent des surfaces légèrement incurvées qui se raccordent continûment auxdites lèvres coupantes 112, 113.

Selon le mode de réalisation représenté sur les figures 1 à 3, l'accessoire de dénudage 100 est constitué d'une pièce métallique 1 mince découpée et pliée comprenant, pour chaque fente 111, une branche formée par une des lèvres coupantes 112 et une des rampes 140 s'étendant dans la continuité de cette lèvre coupante 112 et une autre branche formée par l'autre lèvre coupante 113 et l'autre rampe 150 qui s'étend dans la continuité de cette lèvre coupante 113.

Chacune des branches de la pièce métallique 1 constituant l'accessoire de dénudage 100 se raccorde par un coude à une paroi arrière 2.

Selon une caractéristique préférentielle de l'accessoire de dénudage 100 représenté sur les figures 1 à 3, les branches de ladite pièce métallique 1 présentent une certaine élasticité de sorte que l'écartement entre les lèvres coupantes 112, 113 formant la fente 111 d'introduction d'un conducteur électrique isolé 10, peut varier légèrement pour s'adapter au diamètre externe et à la forme plus ou moins ovalisée du conducteur électrique isolé à dénuder.

L'accessoire de dénudage 100 représenté sur les figures 4 et 5 est réalisé d'une seule pièce en matière plastique moulée. Il comporte également une paroi arrière 2 qui supporte en face avant les rampes 140, 150 qui s'étendent dans la continuité des lames coupantes 112, 113.

En outre, selon une autre caractéristique avantageuse de l'accessoire de dénudage 100 représenté sur les figures 1 à 5, celui-ci comprend en aval des moyens de séparation et d'évacuation 140, 150, des moyens de guidage aval 160 de l'âme conductrice dénudée de chaque conducteur électrique isolé, ces moyens de guidage aval 160 appartenant à ladite pièce monobloc 1 à laquelle appartiennent également lesdits moyens de découpage 110 et lesdits moyens de séparation et d'évacuation 140, 150.

Ici, ces moyens de guidage aval comprennent pour chaque conducteur électrique isolé un orifice circulaire 160 formé dans la paroi arrière 2 de l'accessoire de dénudage 100, cet orifice circulaire 160 présentant un axe confondu avec la direction d'introduction X1 du conducteur électrique isolé 10 dans ledit accessoire de dénudage 100.

En particulier, comme le montre la figure 1, lorsque l'accessoire de dénudage 100 équipe une ou plusieurs bornes de connexion 10, chaque orifice circulaire 160 constituant les moyens de guidage aval, est positionné en face de l'entrée du logement de réception de chaque borne de connexion 10.

Par ailleurs, comme le montrent les figures 6 à 8, avantageusement, l'accessoire de dénudage 100 peut comporter des moyens de guidage amont 201 de chaque conducteur électrique isolé vers les moyens de découpage 110.

Comme le montre plus particulièrement la figure 6, ces moyens de guidage amont comprennent ici pour chaque conducteur électrique isolé, un conduit cylindrique 201 centré sur la direction d'introduction X1 du conducteur électrique isolé dans ledit accessoire de dénudage 100.

Selon le cas typique représenté sur la figure 8, ces moyens de guidage amont 201 appartiennent à un capot 200 rapporté par encliquetage sur la face avant de l'accessoire de dénudage 100.

En outre, comme le montre plus particulièrement la figure 9, l'accessoire de dénudage 100 représenté sur les figures 4 et 5 équipé du capot 200 comprend des moyens d'encliquetage adaptés à coopérer avec des moyens d'encliquetage complémentaires prévus sur la face externe d'un socle 20 d'un appareillage électrique de part et d'autre du bornier 21 de cet appareillage.

On remarquera que l'accessoire de dénudage 100 représenté sur les figures 4 et 5 est particulièrement adapté à permettre le dénudage de six conducteurs électriques isolés, à savoir trois conducteurs électriques d'alimentation de l'appareillage électrique situé dans le socle 20 et trois conducteurs pour le repiquage de chacune des bornes en vue de desservir un autre appareillage électrique du même type.

L'accessoire de dénudage 100 représenté sur les figures, associé à une ou plusieurs bornes de connexion, fonctionne de la manière suivante.

Une extrémité du conducteur électrique 10 coupé est engagée dans les moyens de guidage amont 201 de sorte que la face d'extrémité coupée du conducteur, laissant à nu l'âme conductrice 11, est positionnée contre les lèvres coupantes 112, 113 de l'accessoire de dénudage 100. Puis le conducteur électrique isolé 10 est poussé selon l'axe X1 dans la fente 111 correspondante dudit accessoire de dénudage 100, et les lèvres coupantes 112, 113 découpent la gaine isolante 12 de ce conducteur électrique isolé 10 de part et d'autre de son axe X sur une certaine longueur de façon à dénuder localement ce conducteur électrique isolé 10. Simultanément au découpage, la gaine isolante 12 découpée est séparée et évacuée vers l'extérieur de l'accessoire de dénudage 100 en glissant sur les rampes 140, 150. L'âme conductrice dénudée 11 du conducteur électrique 10 s'engage alors dans l'orifice circulaire 160 prévu dans la paroi arrière 2 de l'accessoire de dénudage 100 et est guidée vers la borne 10 ; 21 correspondante. Cette âme conductrice dénudée 11 introduite dans la borne peut y être bloquée par un organe de blocage classique non représenté qui peut être un organe d'assemblage automatique de la borne et du conducteur.

Du fait de la continuité parfaite entre les rampes 140, 150 et les lèvres coupantes 112, 113 correspondantes, il n'y a aucun risque que la gaine isolante 12 découpée ne s'évacue pas vers l'extérieur et s'introduise dans l'orifice circulaire 160 prévu pour le guidage de l'âme conductrice 11 vers la borne correspondante. En outre, avantageusement la largeur de la fente 111 définit entre la paire de lèvres coupantes 112, 113 correspondantes s'adapte à la dimension et à la forme plus ou moins ovalisée du conducteur électrique isolé 10 à raccorder.

## Revendications

1. Accessoire de dénudage (100) d'au moins un conducteur électrique isolé (10) à âme conductrice (11) et gaine isolante (12) comprenant, d'une part, des moyens de découpage (110) de la gaine isolante (12) sur une certaine longueur selon une direction sensiblement parallèle à l'axe (X) dudit conducteur, et, d'autre part, des moyens de séparation et d'évacuation (140,150) à l'extérieur dudit accessoire de ladite gaine isolante découpée de chaque conducteur électrique, **caractérisé en ce que** les moyens de découpage (110) et les moyens de séparation et d'évacuation (140, 150) appartiennent à la même pièce monobloc de sorte qu'il y a une continuité parfaite entre ceux-ci.

2. Accessoire de dénudage selon la revendication 1, **caractérisé en ce qu'**il comprend en aval desdits moyens de séparation et d'évacuation (140, 150) des moyens de guidage aval (160) de l'âme conductrice dénudée qui appartiennent à ladite pièce monobloc à laquelle appartiennent lesdits moyens de découpage et lesdits moyens de séparation et d'évacuation.

3. Accessoire de dénudage selon l'une des revendications 1 ou 2, **caractérisé en ce que** lesdits moyens de découpage comprennent, pour chaque conducteur électrique, au moins une lèvre coupante (112, 113) s'étendant sensiblement parallèlement à l'axe (X) du conducteur électrique.

4. Accessoire de dénudage selon la revendication 3, **caractérisé en ce que** les moyens de découpage comportent deux lèvres coupantes (112, 113) disposées sensiblement en V entre lesquelles est définie une fente (111) d'introduction du conducteur électrique.

5. Accessoire de dénudage selon l'une quelconque des revendications précédentes, **caractérisé en ce que** lesdits moyens de séparation et d'évacuation (140, 150) sont agencés de sorte que la séparation et l'évacuation de la gaine isolante découpée s'effectuent de part et d'autre de l'axe (X) dudit conducteur électrique.

6. Accessoire de dénudage selon la revendication 5, **caractérisé en ce que** lesdits moyens de séparation et d'évacuation (140,150) comprennent, pour chaque conducteur électrique, deux rampes (140,150) s'étendant globalement en oblique par rapport à la direction d'introduction (X1) de chaque conducteur électrique dans ledit accessoire, lesdites rampes étant divergentes l'une par rapport à l'autre.

7. Accessoire de dénudage selon les revendications 4 et 6, **caractérisé en ce qu'**il est constitué d'une pièce métallique (1) mince découpée et pliée comprenant, pour chaque fente, une branche formée par une des lèvres coupantes (112) et une des rampes (140) s'étendant dans la continuité de ladite lèvre coupante (112) et une autre branche formée par l'autre lèvre coupante (113) et l'autre rampe (150) qui s'étend dans la continuité de ladite lèvre coupante (113).

8. Accessoire de dénudage selon la revendication 7, **caractérisé en ce que** les branches de ladite pièce métallique (1) présente une certaine élasticité de sorte que l'écartement entre les lèvres coupantes (112,113) peut varier légèrement pour s'adapter au diamètre externe du conducteur électrique isolé à dénuder.

9. Accessoire de dénudage selon l'une des revendications 1 à 6, **caractérisé en ce qu'**il est réalisé en matière plastique moulée.

10. Accessoire de dénudage selon l'une des revendications 2 à 8, **caractérisé en ce que** lesdits moyens de guidage aval comprennent un orifice circulaire (160) dont l'axe s'étendant selon la direction d'introduction du conducteur électrique isolé dans ledit accessoire.

11. Accessoire de dénudage selon l'une quelconque des revendications précédentes, **caractérisé en ce qu'**il comporte des moyens de guidage amont (201) de chaque conducteur électrique isolé vers lesdits moyens de découpage.

12. Accessoire de dénudage selon la revendication 11, **caractérisé en ce que** lesdits moyens de guidage amont comprennent un conduit cylindrique (201) centré sur la direction d'introduction du conducteur électrique isolé dans ledit accessoire.

13. Accessoire de dénudage selon l'une des revendications 11 ou 12, **caractérisé en ce que** lesdits moyens de guidage amont (201) appartiennent à un capot (200) à rapporter sur la face avant dudit accessoire.

14. Accessoire de dénudage selon l'une quelconque des revendications précédentes, **caractérisé en ce qu'**il comprend des moyens d'encliquetage adaptés à coopérer avec des moyens d'encliquetage complémentaires prévus sur la face externe d'un socle (20) d'appareillage électrique de part et d'autre du bornier (21) de cet appareillage.

15. Borne de connexion électrique qui comprend en aval d'un organe métallique de contact électrique un accessoire de dénudage (100) selon l'une quelconque des revendications 1 à 13.

## Claims

1. A stripper accessory (100) for stripping at least one insulated electric conductor (10) having a conductive core (11) and an insulating sheath (12), the accessory comprising firstly cutter means (110) for cutting the insulating sheath (12) over a certain length in a direction that is substantially parallel to the axis (X) of said conductor, and secondly separator and removal means (140, 150) for separating and removing to the outside of said accessory said insulating sheath cut off from each electric conductor, the accessory being **characterized in that** the cutter means (110) and the separator and removal means (140, 150) belong to a single one-piece part, so that there is perfect continuity between them.

2. A stripper accessory according to claim 1, **characterized in that** downstream from said separator and removal means (140, 150) it includes downstream guide means (160) for guiding the stripped conductive core, said guide means forming a portion said one-piece part of which said cutter means and said separator and removal means also form portions.

3. A stripper accessory according to claim 1 or claim 2, **characterized in that** said cutter means comprise, for each electric conductor, at least one cutter lip (112, 113) extending substantially parallel to the axis (X) of the electric conductor.

4. A stripper accessory according to claim 3, **characterized in that** the cutter means comprise two cutter lips (112, 113) disposed substantially in a V configuration between which there is defined a slot (111) into which the electric conductor is inserted.

5. A stripper accessory according to any preceding claim, **characterized in that** said separator and removal means (140, 150) are arranged in such a manner that the cut-off insulating sheath is separated and removed on either side of the axis (X) of said electric conductor.

6. A stripper accessory according to claim 5, **characterized in that** said separator and removal means (140, 150) comprise, for each electric conductor, two ramps (140, 150) generally extending obliquely relative to the direction (X1) along which each electric conductor is inserted into said accessory, said ramps diverging from each other.

7. A stripper accessory according to claims 4 and 6, **characterized in that** it is constituted by a thin metal part (1) that is cut and folded to shape, comprising for each slot, one branch formed by one of the cutter lips (112) and by one of the ramps (140) extending in continuity with said cutter lip (112), and another branch formed by the other cutter lip (113) and by the other ramp (150) extending in continuity with said cutter lip (113).

8. A stripper accessory according to claim 7, **characterized in that** the branches of said metal part (1) present a certain amount of resilience, such that the spacing between the cutter lips (112, 113) can vary a little to adapt to the outside diameter of the insulated electric conductor to be stripped.

9. A stripper accessory according to any one of claims 1 to 6, **characterized in that** it is made of molded plastics material.

10. A stripper accessory according to any one of claims 2 to 8, **characterized in that** said downstream guide means include a circular orifice (160) of axis extending along the direction the insulated electric conductor is inserted into said accessory.

11. A stripper accessory according to any preceding claim, **characterized in that** it includes upstream guide means (201) for guiding each insulated electric conductor towards said cutter means.

12. A stripper accessory according to claim 11, **characterized in that** said upstream guide means comprise a cylindrical duct (201) centered on the direction in which the insulated electric conductor is inserted into said accessory.

13. A stripper accessory according to claim 11 or claim 12, **characterized in that** said upstream guide means (201) belong to a cap (200) for fitting on the front face of said accessory.

14. A stripper accessory according to any preceding claim, **characterized in that** it includes snap-fastener means suitable for co-operating with complementary snap-fastener means provided on the outside face of a base (20) of electrical equipment, on either side of a terminal strip (21) of said electrical equipment.

15. An electrical connection terminal including upstream from a metal electric contact member a stripper accessory (100) according to any one of claims 1 to 13.

## Patentansprüche

1. Zubehör (100) zum Abisolieren wenigstens eines isolierten elektrischen Leiters (10) mit leitender Seele (11) und isolierender Hülle (12), das einerseits Mittel (110) zum Abschneiden der isolierenden Hülle (12) auf einer gewissen Länge in einer zur Achse (X) des Leiters im Wesentlichen parallelen Richtung und andererseits Mittel (140, 150) zum Trennen und Entleeren der abgeschnittenen isolierenden Hülle jedes elektrischen Leiters aus dem Zubehör enthält, **dadurch gekennzeichnet, dass** die Abschneidemittel (110) und die Trenn- und Entleerungsmittel (140, 150) zu demselben einteiligen Organ gehören, derart, dass zwischen ihnen eine vollkommene Kontinuität vorhanden ist.

2. Abisolier-Zubehör nach Anspruch 1, **dadurch gekennzeichnet, dass** es hinter den Trenn- und Entleerungsmitteln (140, 150) hintere Führungsmittel (160) für die abisolierte leitende Seele umfasst, die zu demselben einteiligen Organ gehören, zu dem auch die Abschneidemittel sowie die Trenn- und Entleerungsmittel gehören.

3. Abisolier-Zubehör nach einem der Ansprüche 1 oder 2, **dadurch gekennzeichnet, dass** die Abschneidemittel für jeden elektrischen Leiter wenigstens eine Schneidlippe (112, 113) umfassen, die sich im Wesentlichen parallel zur Achse (X) des elektrischen Leiters erstreckt.

4. Abisolier-Zubehör nach Anspruch 3, **dadurch gekennzeichnet, dass** die Abschneidemittel zwei Schneidlippen (112, 113) umfassen, die im Wesentlichen V-förmig angeordnet sind und zwischen denen ein Schlitz (111) zum Einführen des elektrischen Leiters definiert ist.

5. Abisolier-Zubehör nach einem der vorhergehenden Ansprüche, **dadurch gekennzeichnet, dass** die Trenn- und Entleerungsmittel (140, 150) so beschaffen sind, dass das Trennen und das Entleeren der abgeschnittenen isolierenden Hülle beiderseits der Achse (X) des elektrischen Leiters erfolgen.

6. Abisolier-Zubehör nach Anspruch 5, **dadurch gekennzeichnet, dass** die Trenn- und Entleerungsmittel (140, 150) für jeden elektrischen Leiter zwei Rampen (140, 150) umfassen, die sich im Allgemeinen schräg in Bezug auf die Richtung (X1) der Einführung jedes elektrischen Leiters in das Zubehör erstrecken, wobei die Rampen relativ zueinander auseinander laufen.

7. Abisolier-Zubehör nach den Ansprüchen 4 und 6, **dadurch gekennzeichnet, dass** es aus einem Metallblechorgan (1) gebildet ist, das ausgestanzt und gebogen ist und für jeden Schlitz einen durch eine der Schneidlippen (112) und eine der Rampen (140) gebildeten Schenkel, der sich in Fortsetzung der Schneidlippe (112) erstreckt, und einen weiteren Schenkel, der durch die andere Schneidlippe (113) und die andere Rampe (150) gebildet ist und sich in der Fortsetzung dieser Schneidlippe (113) erstreckt, aufweist.

8. Abisolier-Zubehör nach Anspruch 7, **dadurch gekennzeichnet, dass** die Schenkel des Metallorgans (1) eine gewisse Elastizität aufweisen, derart, dass sich der Abstand zwischen den Schneidlippen (112, 113) leicht verändern kann, um sich an den Außendurchmesser des abzuisolierenden elektrischen Leiters anzupassen.

9. Abisolier-Zubehör nach einem der Ansprüche 1 bis 6, **dadurch gekennzeichnet, dass** es aus gegossenem Kunststoff verwirklicht ist.

10. Abisolier-Zubehör nach einem der Ansprüche 2 bis 8, **dadurch gekennzeichnet, dass** die hinteren Führungsmittel eine kreisförmige Öffnung (160) aufweisen, deren Achse sich in Richtung der Einführung des isolierten elektrischen Leiters in das Zubehör erstreckt.

11. Abisolier-Zubehör nach einem der vorhergehenden Ansprüche, **dadurch gekennzeichnet, dass** es für jeden isolierten elektrischen Leiter vordere Führungsmittel (201) in Richtung zu den Abschneidemitteln aufweist.

12. Abisolier-Zubehör nach Anspruch 11, **dadurch gekennzeichnet, dass** die vorderen Führungsmittel ein zylindrisches Rohr (201) aufweisen, das auf die Einführungsrichtung des isolierten elektrischen Leiters in das Zubehör zentriert ist.

13. Abisolier-Zubehör nach einem der Ansprüche 11 oder 12, **dadurch gekennzeichnet, dass** die vorderen Führungsmittel (201) zu einer Haube (200) gehören, die an die Vorderseite des Zubehörs angefügt werden soll.

14. Abisolier-Zubehör nach einem der vorhergehenden Ansprüche, **dadurch gekennzeichnet, dass** es Einrastmittel aufweist, die so beschaffen sind, dass sie mit komplementären Einrastmitteln zusammenwirken, die an der Außenseite eines Sockels (20) eines Elektrogeräts beiderseits des Klemmenbretts (21) dieses Geräts vorgesehen sind.

15. Elektrischer Verbindungsanschluss, der hinter einem Metallorgan für elektrischen Kontakt ein Abisolier-Zubehör (100) nach einem der Ansprüche 1 bis 13 aufweist.
